# EUROPÄISCHE PATENTSCHRIFT

(11) **EP 3 404 179 B1**
(45) Veröffentlichungstag und Bekanntmachung des Hinweises auf die Patenterteilung: **17.04.2019**
(21) Anmeldenummer: 18168235.2
(22) Anmeldetag: 19.04.2018
(51) Int. Cl.: E05C 9/02, E05B 17/04, E05C 9/14

(54) **ZYLINDERBETÄTIGBARES TÜRSCHLOSS**
CYLINDER OPERATED DOOR LOCK
SERRURE DE PORTE ACTIONNÉE PAR CYLINDRE

(30) Priorität: 19.05.2017 DE 202017002691 U
(43) Veröffentlichungstag der Anmeldung: 21.11.2018
(73) Patentinhaber: KFV Karl Fliether GmbH & Co. KG, 42551 Velbert (DE)
(72) Erfinder: WERMBTER, Günter, 48607 Ochtrup (DE)

(56) Entgegenhaltungen:
- EP-A1- 0 575 701
- EP-A1- 0 576 787
- DE-U1-202005 007 311

## Beschreibung

Die Erfindung betrifft ein zylinderbetätigbares Türschloss nach dem Oberbegriff des Anspruchs 1.

Ein solches Türschloss ist bereits aus der EP 0576787 B1 bekannt. Ein Zylinder treibt über ein Steckrad zwei Umlenkräder an. Die Umlenkräder sind einer Getriebeeinrichtung zugeordnet. Das bekannte Schloss sieht ein Planetengetriebe vor, dessen Sonnenrad mit den Umlenkrädern kämmt. Das Abtriebsrad des Planetengetriebes ist einem Schieber zugeordnet, der in eine horizontal verlaufende Kulisse eines Treibstangenschiebers eingreift. Über den Schieber werden der Riegel und die Treibstangen gekoppelt. Nachteilig dabei ist es, dass trotz der kompakten Ausgestaltung der Getriebeeinrichtung das minimale Dornmaß, welches durch den Abstand der äußeren Stulpkante zur Mittelachse des Zylinders und des Drückers definiert ist nicht geringer gewählt werden kann, als die Länge des Riegelkopfes zuzüglich des Radius des Sonnenrades.

Um Variationen hinsichtlich des Dornmaßes zu ermöglichen, ist nach der EP 0575701 B1 vorgesehen, dass das Dornmaß mittels entsprechend angepasster Einbaueinheiten bestehend aus Riegel, Zylinderlagereinheit und Wechselunterteil angepasst werden kann. Auch hier minimiert die Anordnung der Getriebeeinrichtung hinter dem Riegel das kleinste zu erreichende Dornmaß.

Die EP 1035277 A1 weist einen dazu identischen Aufbau auf.

Die EP 1350911 A2 setzt auf einen modularen Aufbau. Hier ist die Getriebeeinheit in einem Gehäuse aufgenommen und teilt sich den Raum längs der Zylinderdrehachse mit einem Riegelschwanz. Der Riegelvorschluss ist hierbei aber begrenzt, da die Riegellänge durch das Gehäuse reduziert werden muss.

Der Erfindung liegt daher die Aufgabe zugrunde, ein zylinderbetätigbares Schloss dahingehend weiter zu entwickeln, dass bei einem geringen Dornmaß ein Riegelvortritt von mindestens 20 mm erreicht wird.

Zur Lösung dieser Aufgabe sieht die Erfindung vor, dass die Zapfen-Schlitzverbindung durch einen in einer Kulisse des Riegels eingreifenden Kulissenstein erfolgt, und der Riegel eine zweite Kulisse aufweist, welche schräg zur Vorschlussrichtung verläuft und in die ein Zapfen des Treibstangenschiebers eingreift. Diese Ausgestaltung bewirkt einen direkten Antrieb des Riegels, so dass der Treibstangenschieber nicht in den Bereich der Getriebeeinrichtung reicht und bedeutend schmaler ausgestaltet ist. Der Antrieb des Treibstangenschiebers erfolgt über den Riegel, der entsprechend dem Bewegungsradius des Abtriebzapfens am Abtriebsrad vorgeschlossen wird. Das Schloss ist daher kompakter und der Riegelausstoß nur durch den Bewegungsradius des Abtriebzapfens beschränkt.

Um die Abmessung der Getriebeeinrichtung klein zu halten, ist vorgesehen, dass die Getriebeeinrichtung ein Planetengetriebe ist.

Zur verbesserten Raumnutzung und Führung des Riegels ist vorgesehen, dass die Getriebeeinrichtung in einem Gehäuse gelagert ist und der Riegel das Gehäuse mit einem U-förmigen Riegelschwanz umgreift. Damit erhält der Riegel eine verbesserte Stabilität, die Führung und das Zusammenwirken des Riegels mit dem Abtriebselement wird optimiert.

Um ein Zurückdrücken des Riegels aus der vorgeschlossenen Stellung zu verhindern, ist vorgesehen, dass der Kulissenstein 11 eine Bohrung zur Aufnahme eines im Abtriebsrad 5 der Getriebeeinrichtung 4 vorgesehenen Mitnehmers 10 vorsieht, der bei vorgeschlossenem Riegel 12 auf einer horizontalen Linie mit der Achse 8 des Abtriebsrades 5 liegt.

Weitere vorteilhafte Ausgestaltungen ergeben sich aus den Zeichnungen. Es zeigt:
- Fig. 1: eine räumliche Darstellung des von der Erfindung betroffenen Teiles des Schlosses,
- Fig. 2: eine räumliche Rückseitenansicht des Schlosses nach Fig. 1 mit teilweise weggelassenem Gehäuseboden,
- Fig. 3: eine zweidimensionale Ansicht des Schlosses nach Fig. 2 mit zurückgezogenem Riegel,
- Fig. 4: eine zweidimensionale Ansicht des Schlosses entsprechend Fig. 3 mit vorgeschlossenem Riegel, und
- Fig. 5: eine zweidimensionale Ansicht des Schlosses entsprechend Fig. 1 mit vorgeschlossenem Riegel.

Das in der Fig. 1 teilweise dargestellte Schloss ist ohne Schlossdecke dargestellt und soll über einen hier nicht dargestellten Zylinder betätigbar sein. Der Zylinder treibt ein Steckrad 1 an. Das Steckrad 1 ist in einem Getriebegehäuse 2 gelagert und kämmt mit seiner Außenverzahnung mit Umlenkrädern 3. Die Umlenkräder 3 sind Teil der Getriebeeinrichtung 4. Die Getriebeeinrichtung 4 ist als Planetengetriebe ausgestaltet und besitzt einen Planetenradträger 5, Planetenräder 6 und ein Sonnenrad 7.

Gemäß der Fig. 1 treibt das Steckrad 1 über die Umlenkräder 3 das Sonnenrad 7 an. Dieses ist auf einer Achse 8 gelagert und besitzt ein einstückig mit dem glockenartig geformten Sonnenrad 7 verbundenes Zentralrad 9. Diesem sind die Planetenräder 6 zugeordnet, die gleichzeitig an einem feststehenden äußeren Zahnkranz mit Innenverzahnung angreifen und auf dem Planetenradträger 5 drehbar gelagert sind. Der Planetenradträger 5 ist seinerseits drehbar auf der Achse 8 gelagert und weist rückseitig einen Mitnehmer 10 auf, der einem Kulissenstein 11 zugeordnet ist. Das über die Umlenkräder 3 angetriebene Sonnenrad 7 versetzt mit dem einstückig verbundenen Zentralrad 9 die Planetenräder 6 in Drehung, welche auf dem Innenzahnkranz abrollen und den Planetenradträger 5 dabei mitnehmen.

Ausweislich der Fig. 2 greift der Planetenradträger 5 als Abtriebsrad mit dem zylindrischen Mitnehmer 10 in den Kulissenstein 11 ein, der quer zur Vorschlussrichtung 13 des Riegels 12 in einer Kulisse 14 geführt ist.

In der Fig. 2 ist der Riegel 12 maximal vorgeschlossen und ferner ist erkennbar, dass der Riegel 12 eine zweite Kulisse 15 aufweist, welche schräg zur Vorschlussrichtung 13 verläuft und in die ein Zapfen 16 des Treibstangenschiebers 17 eingreift. Der Treibstangenschieber 17 ist längs eines Stulps 18 verschiebbar und steuert weitere hier nicht dargestellte Riegel in Nebenschlössern an.

Aus der Fig. 2 ist ersichtlich, dass die Getriebeeinrichtung 4 in dem Gehäuse 2 gelagert ist und der Riegel 12 das Gehäuse mit einem U-förmigen Riegelschwanz 19 umgreift. Der Riegelschwanz 19 ist dazu mit einem zum vor den Stulp 18 vortretenden Riegelkopf 20 versetzt angeordnet und weist eine Mulde 21 auf, die in der vom Riegelkopf 20 wegweisenden Richtung randoffen ist. Die gegenüber der Mulde 21 vorragenden seitlichen Randleisten 22 sind in den Nuten 23 des Getriebegehäuses 2 aufgenommen und führen den Riegel 12 am Getriebegehäuse 2.

Das Getriebegehäuse 2 ist in einem Schlosskasten 24 aufgenommen, der von dem Stulp 18 falzseitig verschlossen wird.

Wie aus der Fig. 3 ersichtlich, liegt der Mitnehmer 10 bei zurückgezogenem Riegelkopf 20 auf einer Äquatorlinie 25, die horizontal durch die Achse 8 verläuft. Der Durchmesser, den der Mitnehmer 10 bei einer 180° Drehung des Abtriebsrades 5 bzw. des Planetenradträgers 5 beschreibt, ist mit 26 bezeichnet. In der zurückgezogenen Stellung des Riegels 12 ist der Zapfen 16 in einem horizontal verlaufenden Abschnitt der Kulisse 15 aufgenommen, so dass auftretende Kräfte in Bewegungsrichtung des Treibstangenschiebers 17 auch ohne zusätzliche Haltemittel aufgenommen werden und nicht zu einer Verlagerung führen. Der Kulissenstein 11 sieht eine Bohrung zur Aufnahme eines im Abtriebsrads 5 der Getriebeeinrichtung 4 vorgesehenen Mitnehmers 10 vor, der bei zurückgezogenem Riegel 12 auf einer horizontalen Linie mit der Achse 8 des Abtriebsrades 5 liegt. Dadurch kann der Kulissenstein 11 relativ zum Abtriebsrad 5 verschwenkt werden.

Es ist in der Fig. 3 auch ersichtlich, dass die Mulde 21 bis in den Bereich des Riegelkopfes 20 reicht. Das Dornmaß 27 ergibt sich in der Fig. 3 aus dem Abstand der Vorderkante des Stulps 18 zur Drehachse 28 des Zylinders.

Wird der Zylinder ausgehend von der Fig. 3 betätigt, so wird der Mitnehmer 10 entsprechend der Fig. 4 verlagert und liegt wieder auf der Äquatorlinie 25, wobei der Mitnehmer 10 um das Maß 29, welches dem Durchmesser 26 entspricht, parallel verlagert ist. Der Mitnehmer 10 liegt somit mit der Achse 8 auf einer Linie, so dass eine Rückverlagerung des Riegels 12 im Rahmen eines Einbruchversuchs zu keinem oder einem sehr geringen Drehmoment des Abtriebsrades 5 führt. Der Riegel 12 ist dadurch gegen ein Zurückdrücken entgegen der Vorschlussrichtung 13 gesperrt. Der Treibstangenschieber 17 wird um das Maß 29 verlagert (Fig. 3).

Die Fig. 5 zeigt den vorgeschlossenen Riegel 12 und den Aufbau der Getriebeeinrichtung 4.

### Bezugszeichenliste

- 1: Steckrad
- 2: Getriebegehäuse
- 3: Umlenkrad
- 4: Getriebeeinrichtung
- 5: Planetenradträger
- 6: Planetenrad
- 7: Sonnenrad
- 8: Achse
- 9: Zentralrad
- 10: Mitnehmer
- 11: Kulissenstein
- 12: Riegel
- 13: Vorschlussrichtung
- 14: Kulisse
- 15: Kulisse
- 16: Zapfen
- 17: Treibstangenschieber
- 18: Stulp
- 19: Riegelschwanz
- 20: Riegelkopf
- 21: Mulde
- 22: Randleisten
- 23: Nut
- 24: Schlosskasten
- 25: Äquatorlinie
- 26: Durchmesser
- 27: Dornmaß
- 28: Drehachse
- 29: Maß

## Patentansprüche

1. Zylinderbetätigbares Türschloss mit einem Riegel (12), einem Treibstangenschieber (17), und einer Getriebeeinrichtung (4), welche die Drehbewegung des Zylinders transformiert, wobei die Getriebeeinrichtung (4) eine Abtriebsbewegung mittels einer Zapfen-Schlitzverbindung überträgt, **dadurch gekennzeichnet,**
**dass** die Zapfen-Schlitzverbindung durch einen in einer Kulisse (14) des Riegels (12) eingreifenden Kulissenstein (11) erfolgt, und der Riegel (12) eine zweite Kulisse (15) aufweist, welche schräg zur Vorschlussrichtung (13) verläuft und in die ein Zapfen (16) des Treibstangenschiebers (17) eingreift.

2. Zylinderbetätigbares Türschloss nach Anspruch 1,
**dadurch gekennzeichnet,**
**dass** die Getriebeeinrichtung (4) ein Planetengetriebe ist.

3. Zylinderbetätigbares Türschloss nach Anspruch 1 oder 2,
**dadurch gekennzeichnet,**
**dass** die Getriebeeinrichtung (4) in einem Getriebegehäuse (2) gelagert ist und der Riegel (12) das Getriebegehäuse (2) mit einem U-förmigen Riegelschwanz (19) umgreift.

4. Zylinderbetätigbares Türschloss nach Anspruch 1 bis 3,
**dadurch gekennzeichnet,**
**dass** der Kulissenstein (11) eine Bohrung zur Aufnahme eines im Abtriebsrad (5) der Getriebeeinrichtung (4) vorgesehenen Mitnehmers (10) vorsieht, der bei vorgeschlossenem Riegel (12) auf einer horizontalen Linie (25) mit der Achse (8) des Abtriebsrades (5) liegt.

## Claims

1. Cylinder operated door lock, with a bolt (12), a drive bar slide (17), and a gear device (4), which transforms the rotational movement of the cylinder, wherein the gear device (4) transfers an output movement by means of a pin-and-slot connection,
**characterized in that**
the pin-ad-slot connection is provided by means of a sliding block (11) engaging in a slotted link (14) of the bolt (12), and the bolt (12) comprises a second slotted link (15), which runs obliquely to the direction of advance (13) and into which a pin (16) of the drive bar slide (17) engages.

2. Cylinder operated door lock according to claim 1,
**characterized in that**
the gear device (4) is a planetary gear arrangement.

3. Cylinder operated door lock according to claim 1 or 2,
**characterized in that**
the gear device (4) is mounted in a gear housing (2), and the bolt (12) engages around the gear housing (2) with a U-shaped bolt tail (19).

4. Cylinder operated door lock according to claims 1 to 3,
**characterized in that**
the sliding block (11) provides a hole for accommodating a driver (10) provided in the output wheel (5) of the gear device (4), which, with the bolt (12) projecting, lies on a horizontal line (25) with the axle (8) of the output wheel (5).

## Revendications

1. Serrure de porte actionnée par cylindre, avec un pêne (12), un poussoir de tige de manoeuvre (17) et un dispositif d'engrenage (4), qui transforme le mouvement de rotation du cylindre, sachant que le dispositif d'engrenage (4) transmet un mouvement de sortie au moyen d'un assemblage à tenon et mortaise,
**caractérisée en ce que**
l'assemblage à tenon et mortaise est réalisé sous la forme d'un coulisseau (11) qui s'engage dans une coulisse (14) du pêne (12), et que le pêne (12) est doté d'une deuxième coulisse (15), qui s'étend en biais par rapport à la direction de pré-fermeture et dans laquelle s'engage un tenon (16) du poussoir de tige de manouvre (17).

2. Serrure de porte actionnée par cylindre selon la revendication 1,
**caractérisée en ce que**
le dispositif d'engrenage (4) est un engrenage planétaire.

3. Serrure de porte actionnée par cylindre selon la revendication 1 ou 2,
**caractérisée en ce que**
le dispositif d'engrenage (4) est monté dans un boîtier d'engrenage (2) et que le pêne (12) agrippe le boîtier d'engrenage (2) avec une queue de pêne (19) en forme de U.

4. Serrure de porte actionnée par cylindre selon l'une des revendications 1 à 3,
**caractérisée en ce que**
le coulisseau (11) est pourvu d'un alésage pour la réception d'un entraîneur (10), qui, prévu dans la roue de sortie (5) du dispositif d'engrenage (4), est situé sur une ligne horizontale (15) avec l'axe (8) de la roue de sortie (5) quand le pêne (12) est en position de fermeture.
